# EUROPÄISCHE PATENTSCHRIFT

(11) **EP 0 099 019 B1**
(45) Veröffentlichungstag und Bekanntmachung des Hinweises auf die Patenterteilung: **05.11.1986**
(21) Anmeldenummer: 83106253.4
(22) Anmeldetag: 27.06.1983
(51) Int. Cl.: H01H 1/18, H01H 50/54

(54) **Relais mit Brückenkontaktfeder**
Relay with contact bridge spring
Relais avec ressort de contact de pontage

(30) Priorität: 30.06.1982 DE 3224468
(43) Veröffentlichungstag der Anmeldung: 25.01.1984
(73) Patentinhaber: SIEMENS AKTIENGESELLSCHAFT, 80333 München (DE)
(72) Erfinder: Esterl, Robert, D-8019 Reinstorf (DE); Weiser, Josef, DR., D-8021 Hohenschäftlarn (DE)

## Beschreibung

Die Erfindung bezieht sich auf ein Relais gemäß dem ersten Teil des Patentanspruchs 1.

Ein derartiges elektromagnetisches Relais ist in der DE-A-18 16 364 gezeigt, wobei dieses bekannte Relais sehr einfach mit wenigen Teilen aufgebaut ist. Im Spulenkörper ist dort ein U-förmig nach oben gebogener Kern verankert, über dem parallel zur Spulenachse und zur Anschlußebene des Relais ein flacher Anker angeordnet ist. Der Anker ist über eine Feder mit einem stromführenden Tragteil verbunden, und die Feder dient gleichzeitig als Kontaktfeder. Ein derartiges Relais kann verhältnismäßig klein ausgeführt werden; es hat dann aber nur einen geringen Kontakthub, so daß keine hohen Ströme geschaltet werden können. Beim Schalten sehr kleiner Ströme dagegen besteht die Gefahr, daß sich auf den Kontaktoberflächen Fremdschichten bilden, die den Kontaktwiderstand vergrößern und die Lebensdauer des Relais begrenzen.

Ganz allgemein führt bei Schwachstrom-Relais der Trend zu immer kleineren Baugrößen zwangsläufig dazu, daß auch die Kontaktabstände kleiner werden. Damit wird aber das Schaltvermögen besonders bei induktiven Lasten vermindert. Die Anwendung von Brückenkontakten, wie sie bei Schützen und Starkstromrelais seit langem bekannt und üblich sind, könnte auch hier trotz eines kleinen Ankerhubs das Schaltvermögen verbessern. Denn durch die mit einer Brückenkontaktfeder erreichbare doppelte Kontaktunterbrechung läßt sich im Vergleich zum Ankerhub ein doppelter Kontaktabstand erzielen, was besonders beim Schalten hoher Ströme von Vorteil ist. Doch stehen einer Anwendung der bei Schützen üblichen Brückenkontakte bei kleinen Schwachstromrelais die Nachteile entgegen, daß die Kontaktwiderstände wegen der zweimaligen Kontaktunterbrechung verhältnismäßig hoch sind, insbesondere wenn sich auf den Kontaktoberflächen Fremdschichten bilden. Bei rein senkrechter Kontaktbetätigung ohne Reib-und Roll-Bewegungen können solche Fremdschichten auch nicht abgerieben werden, wobei die in Kleinrelais verhältnismäßig geringen Kontaktkräfte dann zu einer guten Kontaktgabe nicht mehr ausreichen.

Aus der US-A-2,245,230 ist auch bereits ein Starkstromrelais bekannt, bei welchem der Anker über zwei parallel auf ihm befestigte Brückenkontaktfedern zwei Stromkreise schaltet. Die Konstruktion des dort beschriebenen Relais ist sehr platzaufwendig und benötigt viele Einzelteile. Insbesondere ist das Magnetsystem über einen Metallrahmen in einem Gehäuse an einer isolierenden Wand befestigt, welche ihrerseits die Gegenkontakte in entsprechendem Abstand voneinander trägt. Ein derartiges Relais benötigt ein sehr großes Gehäuse, eine aufwendige Verdrahtung der Kontaktelemente und eine aufwendige Montage der Einzelteile, beispielsweise für die Justierung zwischen den im Gehäuse befestigten Gegenkontaktelementen und der auf dem Anker sitzenden Kontaktfeder. Allerdings besitzen dort die Kontaktfedern eine T-Form, so daß es möglich ist, durch Verwindung der Kontaktfedern Toleranzen zwischen den Gegenkontaktelementen auszugleichen. Eine Anwendung der dort vorgesehenen Kontaktanordnung auf ein Relais der eingangs genannten Art würde aber zu einer unerwünscht großen Bauform führen.

Aufgabe der Erfindung ist es, ein kleines, mit wenigen einfachen Teilen herzustellendes Relais der eingangs genannten Art zu schaffen, dessen Kontaktsystem bei geringem Ankerhub sowohl zum Schalten sehr kleiner Ströme bei gleichzeitig hoher Lebensdauer geeignet ist als auch über einen hohen Lastbereich bis zu sehr großen Strömen angewendet werden kann.

Erfindungsgemäß wird diese Aufgabe mit den kennzeichnenden Merkmalen des Patentanspruches 1 gelöst.

Bei dem erfindungsgemäßen Relais wird durch die Gestaltung und Anordnung der Brückenkontaktfeder sowohl eine Hebelwirkung um die Einspannachse als auch eine zusätzliche Hebelwirkung um eine zur Einspannachse senkrechte Achse erzielt. Dadurch wird eine Schub-Reib-Rollbewegung an den Kontaktstellen erzeugt, die durch die beiden zueinander senkrechten Hebelwirkungen zwischen der Einspannung der Feder am Anker und den Gegenkontaktelementen zustandekommt. Durch diese Reibbewegung werden Frem schichden, beim Schalten durchgerieben. Gleichzeitig werden auf den Kontaktoberflächen liegende Fremdpartikel weggerieben bzw. weggeschoben. Beim Schalten von Gleichstrom werden durch die auftretende Materialwanderung erzeugte Unebenheiten bereits beim Entstehen eingeebnet. Wegen der großen Schälkräfte im Mikrobereich werden trotz der kleineren Kontaktkräfte auch Verschweißungen der Kontakte aufgerissen.

In einer zweckmäßigen Ausgestaltung des Relais ist der plattenförmige, mit einem Ende an einem Schenkel des U-förmig nach oben gebogenen Spulenkerns gelagerte Anker über ein zwischenliegendes Isolierteil mit der Brückenkontaktfeder verbunden. Dieses Isolierteil kann durch Umspritzen oder sonstige Einbettung des Ankers gebildet sein. Es wäre allerdings auch möglich, den Anker durch Stecken mit dem Isolierteil zu verbinden. In einer zweckmäßigen Ausgestaltung besitzt das Isolierteil einen parallel zur Anschlußfahne der - Brückenkontaktfeder verlaufenden elastischen Schenkel, der als Rückstellfeder für den Anker dient. Dieser elastische Schenkel kann an einem freigeschnittenen Lappen der Brückenkontaktfeder im Bereich der Anschlußfahne abgestützt sein.

Bei einem derartigen Relais kann der Anker wie in der DE-A-1 816 364 mit der Brückenkontaktfeder über der Spule angeordnet sein, wobei die für hohe Ströme erforderlichen Luft- und Kriechstrecken gut realisiert werden können. In einer anderen zweckmäßigen Ausführungsform ist der Anker mit dem auf ihm liegenden Teil der Brückenkontaktfeder innerhalb des Spulenkörpers etwa längs der Achse angeordnet, wobei die Brückenkontaktfeder außerhalb des Spulenkörpers mit ihrem Querschenkel zwei Kontaktstellen mit den beiden Gegenkontaktelementen bildet.

In einer zweckmäßigen Ausführungsform ist die Brückenkontaktfeder T-förmig ausgebildet, wobei sie mit dem Ende ihres Mittelschenkels am Anker befestigt ist und an den freien Enden des Querschenkels die Kontaktstellen trägt. In einer anderen Ausführungsform kann die Brückenkontaktfeder mit ihrem langgestreckten Schenkel mit einem Ende am Anker befestigt sein und an ihrem freien Ende zumindest an einer Seite über einen seitlichen Zwischensteg einen Kontaktschenkel tragen. Weiterhin kann die Brückenkontaktfeder auch im Bereich zwischen der Einspannstelle und den Kontaktstellen mäanderförmig ausgebildet sein.

Die Erfindung wird nachfolgend an Ausführungsbeispielen anhand der Zeichnung näher erläutert. Es zeigt
Fig. 1 eine T-förmige Brückenkontaktfeder,
Fig. 2 bis 4 verschiedene elektrische Anschlußmöglichkeiten für eine Brückenkontakteinheit,
Fig. 5 und 6 weitere Ausführungsformen für Brückenkontaktfädern,
Fig. 7, 8 und 9 ein Relais mit Brückenkontaktfeder drei verschiedenen Ansichten,
Fig. 10 eine weitere Ausführungsform eines Relais mit Brückenkontakfeder.

Fig. 1 zeigt eine T-förmige Brückenkontaktfeder 1, wie sie für ein Relais zum Schalten von Schwachstrom geeignet ist. Sie ist mit ihrem langgestreckten Schenkel 1a in einem Träger 2 eingespannt, und zwar ist sie über diesen Träger 2 fest mit einem nicht dargestellten Anker verbunden. Sie wird also über diesen Träger 2 und nicht über einen eigenen Kontaktschieber betätigt. Der Querschenkel 1b besitzt an den Enden die Kontaktstellen bzw. Kontaktniete 3 und 4, die mit den jeweiligen Gegenkontaktelementen zusammenwirken.

Durch diesen Aufbau und die Art der Betätigung ist an der Brückenkontaktfeder 1 eine doppelte Hebelwirkung erzielbar. Als Hebelarm in Längsrichtung wirkt der Schenkel 1a mit der Länge 1, über den eine Schub-Reib-Rollbewegung an den Kontaktstellen erzielt werden kann. Dazu senkrecht wirkt der Querhebel mit dem Querschenkel 1b. wobei der Hebelarm gegenüber der Federlängsachse die halbe Breite b zwischen den beiden Kontaktstellen 3 und 4 beträgt. Beide Hebel kommen aufgrund der Ankerbetätigung bei der Kontaktgabe und beim Kontaktöffnen zur Wirkung, wodurch an den Kontaktstellen eine Reibbewegung mit den bereits oben erwähnten Wirkungen erzielt wird.

Versieht man auch die Brückenkontaktfeder 1 mit einem elektrischen Anschlußelement, so läßt sich das Relais besonders gut an verschiedene Schaltprobleme anpassen. So läßt sich beispielsweise gemäß Fig. 2 eine Doppelkontaktgabe erzielen, wobei die Schaltspannung U zwischen die Anschlüsse der Brückenkontaktfeder 1 einerseits und der parallel geschalteten Gegenkontaktelemente 5 und 6 andererseits angelegt wird. Eine solche Doppelkontaktgabe erhöht die Schaltsicherheit, insbesondere beim Schalten von kleinen Lasten.

Gemäß Fig. 3 liegt die Schaltspannung U zwischen den beiden Gegenkontaktelementen 5 und 6, so daß die Brückenkontaktfeder 1 lediglich als Kontaktbrücke ohne eigenen Anschluß verwendet wird. In diesem Fall wird der beim Brükkenkontakt erzielbare doppelte Kontaktabstand ausgenutzt.

Bei der Schaltung nach Fig. 4 liegt die Schaltspannung U wiederum zwischen der Brückenkontaktfeder 1 und den beiden Gegenkontaktelementen 5 und 6. Diese Gegenkontaktelemente sind jedoch nicht unmittelbar parallel geschaltet, sondern in Reihe zum Gegenkontaktelement 5 liegt ein Zusatzwiderstand 7. Außerdem besitzt das Gegenkontaktelement 5 einen kleineren Kontaktabstand d1 im Vergleich zum Kontaktabstand d2 des Gegenkontaktelementes 6 gegenüber der Brückenkontaktfeder 1. Das Gegenkontaktelement 5 dient also als Vorlaufkontakt, welcher früher schaltet; eine derartige Anordnung kann bei hohen Stromspitzen von Vorteil sein.

Fig. 5 zeigt eine mäanderförmige Brückenkontaktfeder 21, welche durch die Einschnitte 22 und 23 eine zweimalige Querschnittsverminderung zwischen der Kontaktbrücke 24 und der Einspannstelle 25 auf etwa ein Drittel der sonstigen Federbreite aufweist. Eine abgewandelte Ausführungsform einer Kontaktfeder 26 zeigt Fig. 6. Dort ist am freien Ende der Kontaktfeder 26 beiderseits über einen Steg 27 ein Kontaktschenkel 28 angeformt, welche zusammen als Kontaktbrücke die oben erwähnte Hebelwirkung gegenüber der Einspannstelle 26a erzeugen.

In den Fig. 7 bis 9 ist ein einfaches kompaktes Kleinrelais gezeigt, in welchem einer der oben beschriebenen Brückenkontakte angewendet werden kann. Das Relais besitzt einen Grundkörper 31, der gleichzeitig als Spulenkörper für die Wicklung 32 dient. Im Spulenkörper ist ein U-förmiger Kern 33 angeordnet, dessen beide Seitenschenkel 34 und 35 jeweils im Bereich eines Spulenflansches 36 bzw. 37 liegen. Dieser Kern 33 kann zweckmäßigerweise in den Grundkörper 31 eingespritzt werden. Auch kann die Spule nach dem Wickeln mit Kunststoff umspritzt werden. Auf dem Seitenschenkel 34 ist ein Anker 38 gelagert, der plattenförmig über der Spule, parallel zur Grundebene, liegt und mit seinem freien Ende einen Arbeitsluftspalt 39 mit dem Seietenschenkel 35 bildet. Der Anker 38 ist in einem Isolierstoffteil 40 gehalten, welches beispielsweise durch Umspritzen des Ankers gebildet sein kann. In anderer Ausführungsform könnte dieses Isolierstoffteil 40 aber auch den Anker durch Einstecken oder eine andere Befestigungsart aufnehmen. Ober dem lsolierstoffteil 40 liegt eine Brückenkontaktfeder 41, welche sich über die gesamte Spulenlänge erstreckt und über das Isolierstoffteil 40 mit dem Anker 38 fest verbunden ist. Zur Befestigung können an dem tsotierstoffteit 40 beispielsweise Zapfen, Stege oder sonstige Fortsätze vorgesehen sein, welche durch Warmverformen an der Seitenkante oder in Ausnehmungen der Feder41 diese halten. Die Brückenkontaktfeder 41 ist im Bereich des Spulenflansches 36 rechtwinklig nach unten abgebogen und bildet so eine Anschlußfahne 42, die durch eine Ausnehmung 43 des Grundkörpers 31 gesteckt und mit einem abgebogenen Lappen 44 dort verankert ist. Ein im Bereich des Spulenflansches 36 liegender Schenkel 45 des Isolierstoffteiles 41 dient als Rückstellfeder für den Anker, wobei er sich über die Nase 47 an einem herausgebogenen Lappen 48 der Brückenkontaktfeder 41 abstützt.

Das freie Ende der Brückenkontaktfeder 41, die beispielsweise gemäß Fig. 1 T-förmig ausgebildet sein kann, trägt ein Kontaktprofil 49, welches mit zwei Gegenkontaktelementen 50 und 51 zusammenwirkt. Diese beiden Gegenkontaktelemente sind mit ihren Anschlußteilen 50a bzw. 51 a jeweils seitlich vom Spulenflansch 37 angeordnet und mit ihren kontaktgebenden Enden 50b bzw. 51 b in eine gemeinsame Ebene unterhalb der Brückenkontaktfeder 41 gebogen. Gegenüber dem Anker bzw. dem Kern sind sie durch den Schenkel 52 des Isolierstoffteiles 40 zusätzlich isoliert. Durch die seitliche Anordnung der Gegenkontaktelemente ist auch eine gute Wärmeableituhg gewährleistet. Der Spulenflansch 37 besitzt im Bereich zwischen den beiden Gegenkontaktelementen eine Kammer 53 zur Aufnahme einer Getterpille 54, welche zwischen lamellenförmigen Rippen 55 des Grundkörpers befestigt ist. Diese Lamellen bilden weitere Isolierstrecken zwischen den Gegenkontakten, welche auch durch Abbrandprodukte nicht ohne weiteres überbrückbar sind.

Das Relais wird durch eine über dem Grundkörper 31 gestülpte Kappe 56 aus Kunststoff abgeschlossen und an der Unterseite mit einem Vlies 57, das mit Kunstharz getränkt wird, abgedichtet. Eine an der Kappe angeformte Rippe 58 dient zur Hubbegrenzung für den Anker bzw. die Brückenkontaktfeder 41. Außerdem kann die Kontaktfeder vor dem Aufbringen der Kappe von oben beispielsweise nit Laserstrahlen justiert werden.

Eine abgewandelte Ausführungsform zeigt Fig. 10. In diesem Fall bildet der Spulenkörper 61 einen durchgehenden axialen Hohlraum 62, in welchem ein stabförmiger Anker 63 angeordnet ist. Ein U-förmiges Joch 64 ist von unten so in Ausnehmungen des Spulenkörpers 61 eingeschoben, daß es mit seinem Schenkel 65 im Bereich des Spulenflansches 66 eine Lagerstelle für den Anker 63 bildet, während der Schenkel 67 im Bereich des Spulenflansches 68 einen Arbeitsluftspalt mit dem Anker bildet.

Mit dem Anker 63 ist eine Brückenkontaktfeder 69 verbunden, welche über die ganze Länge des Spulenrohres über dem Anker liegt und mit ihrem abgebogenen, als Anschlußfahne dienenden Schenkel 70 im Spulenflansch 66 verankert ist. Durch geeignete Vorspannung kann die Brückenkontaktfeder gleichzeitig als Rückstellfeder für den Anker dienen. Die Brückenkontaktfeder ist auch in diesem Fall T-förmig ausgebildet, wobei der Querschenkel 71 stirnseitig vor der Spulenwicklung im Bereich des Spulenflansches 68 liegt und mit zwei Gegenkontaktelementen 72 zwei Kontaktstellen bildet. Die Gegenkontaktelemente 72 sind wie die Gegenkontaktelemente 50 und 51 seitlich am Spulenflansch befestigt und mit ihren kontaktgebenden Enden in eine waagrechte Ebene unterhalb des Kontaktschenkels 71 der Brückenkontaktfeder abgebogen. Über den Kontaktstellen ist eine Getterpille 73 in geeigneter Weise im Spulenkörper befestigt. Auch dieses Relais ist mit einer Kappe 74 abgeschlossen.

## Patentansprüche

1. Relais mit einer Erregerspule (32), deren Achse parallel zur Anschlußebene liegt, und mit einem im gechlosenen Zustand zur Anschlußebene parallel liegenden Anker (38; 63), der mit einem U-förmig nach oben gebogenen Kern-Joch (33, 34, 35, 64, 65, 67) zusammenwirkt und im Bereich des einen Endes gelagert ist, mit einer mit dem Anker in direkter Wirkverbindung stehenden Kontaktfeder (1; 21; 26; 41; 69), die sich parallel über dem plattenförmigen Anker (38; 63) über die ganze Spulenlänge erstreckt, im Bereich des ersten Spulenflansches (36; 66) eine senkrecht zur Anschluß ebene verlaufende Anschlußfahne (42; 70) aufweist und im Bereich eines entgegengesetzten zweiten Spulenflansches (37; 68) mindestens einem Gegenkontaktelement (5, 6; 50, 51; 72) gegenübersteht, welches sich mit seiner Anschlußfahne (50a, 51a) senkrecht zur Anschlußebene erstreckt und mit seinem kontaktgebenden Ende (50b, 51 b) in eine zur Kontaktfeder (41; 69) parallele Ebene gebogen ist, dadurch gekennzeichnet, daß die Kontaktfeder (1; 21; 26; 41; 69) als Brückenkontaktfeder einstückig mit ehrer Auschlußtahne (41; 79) ausgebildet ist, wobei sie mit dem Ende eines langestreckten Schenkels (1a; 26a) mit dem Anker (38; 63) verbunden ist und an den freien Enden dieses Schenkels über einen Querschenkel (1b; 24; 27) Kontaktstellen (3, 4) trägt, daß die Breite des langgestreckten Schenkels (1a; 26a) zumindest an einem Abschnitt höchstens halb so groß ist wie der Abstand der Kontaktstellen (3, 4) und daß zwei Gegenkontaktelemente (5, 6; 50, 51; 72) mit ihren Anschlußfahnen (50a, 51a) beiderseits an den Außenseiten des zweiten Spulenflansches (37; 68) angeordnet und mit ihren kontaktgebenden Enden (50b, 51b) der Brückenkontaktfeder gegenüberstehend zueinander entgegengesetzt nach innen in eine gemeinsame Ebene gebogen sind.

2. Relais nach Anspruch 1, dadurch gekennzeichnet, daß der Anker (38; 63) über ein zwischenliegendes Isolierstoffteil (40) mit der Brückenkontaktfeder verbunden ist.

3. Relais nach Anspruch 2, dadurch gekennzeichnet, daß das Isolierstoffteil (40) als Einbettung des Ankers (38) ausgebildet ist.

4. Relais nach Anspruch 2 oder 3, dadurch gekennzeichnet, daß das Isolierstoffteil (40) einen parallel zur Anschlußfahne (42) der Brückenkontaktfeder verlaufenden elastischen Schenkel (45) besitzt, der als Rückstellfeder für den Anker dient.

5. Relais nach Anspruch 4, dadurch gekennzeichnet, daß der elastische Schenkel (45) des Isolierstoffteils an einem freigeschnittenen Lappen (48) der Brückenkontaktfeder abgestützt ist.

6. Relais nach einem der Ansprüche 1 bis 5, dadurch gekennzeichnet, daß in dem zweiten Spulenflansch (37) zwischen den Gegenkontaktelementen (50, 51) eine Kammer (53) zur Aufnahme eines Getters (54) ausgebildet ist, wobei die seitlichen Wände der Kammer lamellenförmige Vorsprünge (55) aufweisen.

7. Relais nach einem der Ansprüche 1 bis 6, dadurch gekennzeichnet, daß der Anker (63) mit dem auf ihm liegenden Teil der Brückenkontaktfeder (69) innerhalb des Spulenkörpers (61) etwa längs der Achse angeordnet ist, wobei die Brückenkontaktfeder außerhalb des Spulenkörpers (61) mit ihrem Querschenkel (71) zwei Kontaktstellen mit den beiden Gegenkontaktelementen (72) bildet.

8. Relais nach einem der Ansprüche 1 bis 7, dadurch gekennzeichnet, daß die Brückenkontaktfeder T-förmig ausgebildet ist, wobei sie mit dem Ende ihres Mittelschenkels (la) am Anker befestigt ist und an den freien Enden des Querschenkels (1b) die Kontaktstellen (3, 4) trägt.

9. Relais nach einem der Ansprüche 1 bis 7, dadurch gekennzeichnet, daß die Brückenkontaktfeder (26) mit ihren langgestreckten Schenkel (26a) mit einem Ende am Anker befestigt ist und ihren freien Ende zumindest an einer Seite über einen seitlichen Zwischensteg (27) einen Kontaktschenkel (28) trägt.

10. Relais nach einem der Ansprüche 1 bis 7, dadurch gekennzeichnet, daß die Brückenkontaktfeder im Bereich zwischen der Einspannstelle (25) und den Kontaktstellen (24) mäanderförmig ausgebildet ist.

## Claims

1. A relay having an energising coil, the axis of which extends parallel to the connecting plane, an armature (38; 63) which is parallel to the connecting plane when it is closed, and cooperates with a core yoke (33, 34, 35; 64, 65, 67) bent upwardly in a U-shape and mounted in the region of one end, a contact spring (1: 21; 26; 41; 69) which forms a direct active connection with the armature and extends in parallel above the disc-shaped armature (38; 63) along the entire length of the coil, is provided in the region of the first coil flange (36; 66) with a connecting lug (42; 70) which extends at right angles to the connection plane, and in the region of an opposite, second coil flange (37; 68) is arranged opposite at least one counter-contact element (5, 6: 50, 51; 72), the connecting lug (50a, 51 a) of which extends at right angles to the connection plane and whose contact-making end (50b, 51 b) is bent into a plane which extends in parallel to the contact spring (41; 69), characterised in that the contact spring (1; 21; 26; 41; 69) is designed as a bridge contact spring integrally-connected to its connecting lug (42; 70), connected by the end of a longitudinal flank (1a; 26a) to the armature (38; 63), and at the free ends of this flank bears contact positions (3,4) via a transverse flank (1 b; 24; 27), that the width of the longitudinal flank (1a; 26a) is at least in one section at the maximum equal to half the spacing between the contact positions (3, 4), and that the connecting lugs (50a, 51 a) of two counter-contact elements (5, 6: 50, 51; 52) are arranged on both outer sides of the second coil flange (37; 68) whereas the contact-making ends (50b. 51 b) of the counter-contact elements are bent inwards into a common plane, opposite the bridge contact spring, in mutually-opposing directions.

2. A relay as claimed in Claim 1, characterised in that the armature (38; 63) is connected to the bridge contact spring via an interposed insulating component (40).

3. A relay as claimed in claim 2, characterised in that the insulating component (40) forms a bed for the armature (38).

4. A relay a s claimed in Claim 2 or 3, characterised in that the insulating component (40) has an elastic flank (45) which extends parallel to the connecting lug (42) of the bridge contact spring and serves as a return spring for the armature.

5. A relay a s claimed in Claim 4, characterised in that the elastic flank (45) of the insulating component is supported on a cut-away tab (48) of the bridge contact spring.

6. A relay a s claimed in one of the Claims 1 to 5, characterised in that between the counter-contact elements (50, 51) the second coil flange (37) contains a chamber (53) which accommodates a getter (54), where the lateral walls of the chamber have lamellar projections (55).

7. A relay as claimed in one of the Claims 1 to 6, characterised in that the armature (63), together with that part of the bridge contact spring (69) which rests upon it, is arranged inside the coil body (61) approximately along the axis, where, outside or the coil body (61), the transverse flank (71) of the bridge contact spring forms two contact positions with the two counter-contact elements (72).

8. A relay as claimed in one of the Claims 1 to 7. characterised in that the bridge contact spring is T-shaped, secured to the armature by the end of its central flank (1 a) and bears the contact positions (3,4) at the free ends of the transverse flank (1b).

9. A relay as claimed in one of the Claims 1 to 7, characterised in that the bridge contact spring (26) is attached at one end by its longitudinal flank (26a) to the armature and at least on one side its free end bears a contact flank (28) via a lateral intermediate bridge (27).

10. A relay as claimed in one of the Claims 1 to 7, characterised in that in the region between the clamping position (25) and the contact positions (24) the bridge contact spring is of serpentine formation.

## Revendications

1. Relais comportant une bobine d'excitation (32), dont l'axe est parallèle au plan de raccordement, et comportant une armature (38; 63) qui, à l'état fermé, est parallèle au plan de raccordement et coopère avec une culasse formant noyau (33, 34, 35; 64, 65, 67), qui est recourbée vers le haut en forme de U, et est soutenue dans la zone de l'une de ses extrémités, et comportant un ressort de contact (1; 21; 26; 41; 69) qui est relié à l'armature selon une liaison active directe et s'étend parallèlement au-dessus de l'armature en forme de plaque (38; 63) sur toute la longueur de la bobine, comporte, dans la zone du premier flasque de bobine (36; 66), une languette de raccordement (42; 70), qui s'étend perpendiculairement au plan de raccordement, et, dans la zone d'un second flasque opposé de bobine (37; 68), est au moins en vis-à-vis avec un organe de contact antagoniste (5, 6; 50, 51; 72) qui s'étend par sa languette de raccordement (50a, 51a) perpendiculairement au plan de raccordement et est replié, par son extrémité (50b, 51b) établissant le contact, dans un plan parallèle au ressort de contact (41; 69), caractérisé par le fait que le ressort de contact (1; 21; 26; 41) est constitué sous la forme d'un ressort de contact à pont, réuni d'un seul tenant à sa languette de raccordement (42; 70), auquel cas il est relié par une extrémité d'une branche allongée (1a, 26a) à l'armature (38; 63) et porte des plages de contact (3,4) au niveau des extrémités libres de cette branche, et ce par l'intermédiaire d'une branche transversale (1 b; 24; 27), qu'au moins dans une section, la largeur de la branche allongée (la; 26a) est égale au maximum à la moitié de la distance entre les plages de contact (3,4) et que deux organes de contact antagonistes (5, 6; 50, 51; 72) sont disposés, avec leurs languettes de raccordement (50a, 51 a), des deux côtés, sur les faces extérieures du second flasque de bobine (37; 68) et que leurs extrémités (50b, 51b), qui établissent le contact, sont repliées vers l'intérieur dans un plan commun, en étant dirigées l'une vers l'autre tout en étant en vis-à-vis du ressort de contact à pont.

2. Relais suivant la revendication 1, caractérisé par le fait que l'armature (38; 63) est reliée au ressort à pont de contact par l'intermédiaire d'une pièce intercalaire en matériau isolant (40).

3. Relais suivant la revendication 2, caractérisé par le fait que la pièce en matériau isolant (40) est réalisée sous la forme d'un logement de l'armature (38).

4. Relais suivant la revendication 2 ou 3, caractérisé par le fait que la pièce en matériau isolant (40) possède une branche élastique (45) qui s'étend parallèlement à la languette de raccordement (42) du ressort de contact à pont et qui sert de ressort de rappel pour l'armature.

5. Relais suivant la revendication 4, caractérisé par le fait que la branche élastique (45) de la pièce en matériau isolant prend appui sur une languette (4S), dégagée par découpage, du ressort de contact à pont.

6. Relais suivant l'une des revendications 1 à 5, caractérisé par le fait que dans le second flasque de bobine (37) se trouve ménagée, entre les organes de contact antagonistes (50, 51), une chambre (53) servant à recevoir un getter (54), auquel cas les parois latérales de la chambre comportent des parties saillantes en forme de lamelles (55).

7. Relais suivant l'une des revendications 1 à 6, caractérisé par le fait que l'armature (63) est disposée, ainsi que la partie, qui est appliquée sur lui, du ressort de contact à pont (69), approximativement le long de l'axe à l'intérieur du corps de bobine (61), auquel cas le ressort de contact à pont forme avec sa branche transversale (71), à l'extérieur du corps de bobine (61), deux plages de contact munies des deux organes de contact antagonistes (72). -

8. Relais suivant l'une des revendications 1 à 7, caractérisé par le fait que le ressort de contact à pont est réalisé en forme de T, auquel cas il est fixé par l'extrémité de sa branche médiane (la) sur l'armature et porte, au niveau des extrémités libres de la branche transversale (1b), les plages de contact (3, 4).

9. Relais suivant l'une des revendications 1 à 7, caractérisé par le fait que le ressort de contact à pont (26) est fixé par sa branche allongée (26a) sur l'extrémité de l'armature et porte une branche de contact (28) au niveau de son extrémité libre, au moins d'un côté, moyennant l'interposition d'une barrette intercalaire latérale (27).

10. Relais suivant l'une des revendications 1 à 7, caractérisé par le fait que le ressort de contact pont est réalisé avec une forme sinueuse dans la zone comprise entre le point d'ancrage (25) et les plages de contact (24).
